# FASCICULE DE BREVET EUROPEEN

(11) **EP 0 994 994 B1**
(45) Date de publication et mention de la délivrance du brevet: **14.08.2002**
(21) Numéro de dépôt: 98933746.4
(22) Date de dépôt: 29.06.1998
(51) Int. Cl.: E04H 4/00

(54) **PANNEAUX POUR LA REALISATION DE BASSINS DE PISCINES**
PANEELE FÜR EINE SCHWIMMBADWAND
PANELS FOR CONSTRUCTING SWIMMING POOLS

(30) Priorité: 09.07.1997 FR 9708986
(43) Date de publication de la demande: 26.04.2000
(73) Titulaire: PISCINES DESJOYAUX SA, 42480 La Fouillouse (FR)
(72) Inventeur: DESJOYAUX, Jean-Louis, F-42580 l'Etrat (FR); DESJOYAUX, Pierre, Louis, F-42480 La Fouillouse (FR); JANDROS, Catherine, F-42580 l'Etrat (FR)
(74) Mandataire: Thivillier, Patrick
(86) Numéro de dépôt international: FR9801376
(87) Numéro de publication internationale: WO9902802

(56) Documents cités:
- EP-A- 0 382 649
- WO-A-95/25864
- US-A- 4 047 340
- US-A- 4 797 983
- US-A- 4 847 926

## Description

Il est notoirement connu de réaliser des bassins de piscines au moyen de panneaux modulaires indépendants et assemblés entre eux selon différentes formes pour réaliser le bassin de la piscine en tant que tel. Plus particulièrement, l'invention concerne des panneaux du type de ceux décrits dans le brevet EP 0382649, dont le demandeur de la présente est également titulaire. Chaque panneau de forme générale rectangulaire présente un cadre périphérique délimitant des ailes verticales d'assemblage avec les panneaux modulaires adjacents. Chaque panneau modulaire a une largeur réduite par rapport à sa hauteur. A titre indicatif, la hauteur de ces panneaux modulaires est quatre fois supérieure à la largeur. Avantageusement, cette hauteur est d'environ 1,20 mètre, tandis que la largeur est d'environ 25 centimètres.

Plus particulièrement, et comme il ressort de la revendication 1 du brevet EP 0382649 précité, le panneau comprend une structure préfabriquée et un élément de renforcement conformé en section pour recevoir sur la totalité de sa hauteur, du béton en communication avec un chaînage, caractérisé en ce que :
- la structure et l'élément de renforcement sont deux éléments indépendants qui, après assemblage constituent ledit panneau.
- la structure préfabriquée est de forme générale quadrangulaire et présente des ailes verticales recevant deux à deux, des organes de fixation complémentaires, pour l'assemblage en juxtaposition d'une autre structure.
- l'élément de renforcement présente une section transversale apte à définir une gouttière verticale, en communication avec un rebord équerré. ladite gouttière et ledit rebord recevant du béton en combinaison avec le chaînage.
- la gouttière verticale est formée entre deux ailes d'appui et de fixation et situées dans un même plan, pour assurer la fixation de manière rapportée, de l'élément de renforcement entre les ailes de la structure, la largeur de l'élément, au niveau des ailes et, correspondant très sensiblement entre les ailes .
- l'élément de renforcement et la structure sont réalisés en béton armé.

L'assemblage des différents panneaux modulaires entre eux peut s'effectuer par différents moyens. Par exemple, les ailes verticales des cadres présentent une pluralité de lumières oblongues pour l'engagement d'organes d'assemblage après juxtaposition des éléments. On conçoit que cette solution est de mise en oeuvre relativement longue, étant donné que l'opérateur doit engager chaque organe d'assemblage dans les différentes lumières et procéder au serrage de ces organes d'assemblage.

Dans une autre forme de réalisation, les ailes peuvent présenter, deux à deux, des organes de fixation du type tenon mortaise, susceptibles d'être déformés sous une source de chaleur, là encore des moyens extérieurs sont nécessaires.

Par ailleurs, après assemblage en juxtaposition des différents éléments modulaires, il est nécessaire d'assurer l'étanchéité des éléments entre eux, au niveau de leur jonction, et plus particulièrement au niveau de l'interstice résultant d'une telle juxtaposition. Cette opération d'étanchéité est généralement effectuée par application d'un cordon de soudure, disposés sur la totalité des interstices de séparations. Là encore, ces opérations sont longues et le résultat obtenu n'est pas toujours très satisfaisant.

Comme indiqué, la face externe de ces éléments modulaires, c'est-à-dire celle située du côté du cadre périphérique d'assemblage, peut avantageusement être équipée d'un élément de renforcement rapporté indépendant faisant office de cheminée. Là encore, de telles dispositions sont parfaitement décrites et illustrées dans le brevet précédemment cité. Pour l'essentiel, ce type d'élément comprend une goulotte verticale terminée à son extrémité libre par un rebord équerré. Après assemblage des panneaux modulaires entre eux, les rebords équerrés sont disposés en alignement et en juxtaposition pour constituer un chaînage supérieur pour le coulage d'un béton, également coulé dans chacune des goulottes verticales, en combinaison avec des éléments de ferraillage. La fixation de cette cheminée par rapport au panneaux peut s'effectuer par collage, soudage ou éventuellement au moyen d'organes d'assemblage rapportés.

A partir de cet état de la technique, le problème que se propose de résoudre l'invention est de pouvoir assurer l'assemblage des différents éléments modulaires de manière instantanée, sans nécessiter l'emploi d'éléments rapportés quelconques d'assemblage, en ayant pour objectif d'obtenir une étanchéité parfaite après assemblage, là encore, sans nécessiter d'opérations particulières distinctes.

Un autre problème que se propose de résoudre l'invention est également de pouvoir assembler les éléments de renforcement faisant office de cheminée par rapport à la structure de base des panneaux en tant que tels, sans nécessiter de moyens quelconques d'assemblage, en ayant pour objectif par conséquent d'obtenir un verrouillage instantané et automatique.

Pour résoudre un tel problème:
- l'une des ailes verticales présente, d'une part, sur la totalité de sa hauteur, des moyens de centrage et d'étanchéité constitués par un profilé débordant de la face externe de l'aile considérée et présentant latéralement une lèvre d'étanchéité, ledit profilé coopérant avec une forme en creux complémentaire que présente l'autre aile, le profilé et la forme en creux présentant une section transversale très sensiblement triangulaire,
   et, d'autre part, des moyens d'assemblage rapide du type encliquetable, coopérant avec des moyens complémentaires que présente ladite autre aile ;
- la face interne de la structure est solidaire de pressions présentant une tête et une partie de centrage pour coopérer avec une lumière étranglée que présente l'élément de renforcement, lesdites pressions et lumières étant réparties sur la totalité de la hauteur de ladite structure.

Pour résoudre le problème posé d'assurer un assemblage instantané des différents panneaux entre eux, sans nécessiter l'emploi d'organes rapportés nécessaires à cet assemblage, les moyens d'assemblage sont constitués par des languettes présentant en bout une zone de crochetage, lesdites languettes étant réparties sur la hauteur de l'aile et coopérant avec des ouvertures débouchantes formées dans l'épaisseur de l'autre aile, d'une manière correspondante.

Avantageusement, la tête a une forme oblongue dont la largeur correspond sensiblement à la largeur de la plus grande partie de la lumière étranglée et en étant orientée perpendiculairement à cette dernière, ladite tête étant solidaire de la partie de centrage sous forme d'un pion généralement de forme parallélépipédique coopérant avec la largeur de la partie étranglée de plus petite dimension de ladite lumière.

Le panneau selon l'invention est réalisé en toute matière et matériau, mais d'une manière préférée, en matière plastique en étant obtenu par tout procédé de fabrication connu et approprié.

L'invention est exposée ci-après plus en détail à l'aide des figures des dessins annexés dans lesquels :
La figure 1 est une vue en perspective avant assemblage d'un élément modulaire de panneau et de la cheminée.
La figure 2 est une vue en coupe longitudinale du panneau.
La figure 3 est une vue en coupe transversale considérée selon la ligne 3.3 de la figure 2.
La figure 4 montre l'assemblage des panneaux entre eux.
La figure 5 est une vue en coupe longitudinale du verrouillage des éléments de cheminée par rapport à l'élément modulaire.

On rappelle que chaque panneau, destiné à réaliser après assemblage, un bassin de piscine, sans pour cela exclure d'autres applications, est constitué par une structure modulaire indépendante de forme générale rectangulaire. Chaque panneau présente un cadre périphérique d'assemblage et de rigidité constitué par deux ailes verticales (la) et (1b) et deux ailes horizontales (1c) et (1d). La hauteur (h) de chaque élément (1) est très sensiblement quatre fois supérieure à sa largeur (1). La conception de base de ce panneau modulaire est du type de celle définie dans le brevet précédemment cité, EP 0382649.

Selon une caractéristique à la base de l'invention, les ailes verticales d'assemblage (la) et (1b) présentent des agencements aptes à assurer d'une manière instantanée l'assemblage en juxtaposition deux à deux des panneaux modulaires et simultanément l'étanchéité au niveau de la zone d'assemblage en résultant. Dans ce but, l'une des ailes (la) présente verticalement sur la totalité de sa hauteur, un profilé débordant (1e) présentant latéralement une lèvre d'étanchéité (1f). Cet élément d'assemblage et d'étanchéité a une section transversale très sensiblement triangulaire et est destiné à coopérer avec une gorge de forme complémentaire (1g) établie sur la totalité de la hauteur de l'autre aile (1b). Le profilé (1e) et la rainure (1g) sont conformés à proximité de la face plane (1h) du panneau en tant que tel.

Par ailleurs, la face (la) de chaque élément modulaire (1) présente sur la totalité de sa hauteur, à intervalles réguliers ou non, une série de languettes d'accrochage (1j) aptes à coopérer avec des ouvertures déboucnantes (1k) formées dans l'épaisseur de l'autre aile (1b) et d'une manière correspondante. Chaque languette (1j) présente une zone de raccordement (1j1) avec l'aile correspondante (1a), tandis que son extrémité présente la zone de crochetage en tant que telle (1j2). L'ensemble des languettes (1j) et les lumières (1k) sont situées du côté de l'extrémité libre du cadre périphérique, c'est-à-dire à l'opposé des profilés de centrage et d'étanchéité et de leur rainure correspondante (1f), (1e) et (1g).

A noter qu'en position de juxtaposition des panneaux modulaires, au niveau des ailes (1a) et (1b) de deux panneaux adjacents, les profilés (1e) sont engagés dans les nervures (1g), la lèvre d'étanchéité (1f) étant écrasée à l'intérieur de ladite rainure pour assurer une parfaite étanchéité.

Le maintien dans cette position s'effectue par l'engagement des languettes d'accrochage (1j) dans les ouvertures correspondantes (1k). On observe également que les rainures verticales (1g) peuvent permettre quelques variations angulaires après assemblage en juxtaposition des panneaux, permettant ainsi d'obtenir des structures de bassin de formes géométriques diverses.

Selon une autre caractéristique de l'invention, la face interne du panneau (1h) présente verticalement deux rangées de pression (11) établies parallèlement et à proximité des ailes verticales (1a) et (1b). Ces systèmes de pression (11) sont destinés à coopérer avec des lumières étranglées (2a) que présente chacune des ailes d'appui (2b) et (2c) d'éléments de renforcement (2) faisant office de cheminée.

Ces éléments (2) sont, d'une manière parfaitement connue, constitués par un rebord supérieur équerré (2d) et par une goulotte verticale (2e) formée entre les ailes d'appui (2b) et (2c). La goulotte (2e) est destinée à recevoir du béton, de même que le rebord équerré (2d), qui , après assemblage des panneaux modulaires (1) entre eux, va constituer un chaînage.

La largeur des éléments de cheminée (2) est très sensiblement égale à la largeur considérée entre les faces internes des ailes d'assemblage (1a) et (1b) de l'élément modulaire de base (1).

Chaque pression (11) présente une tête (111) et une partie de centrage (112). La tête (111) a une forme oblongue dont la largeur correspond très sensiblement à la largeur de la plus grande partie de la lumière étranglée (2a) en étant orientée perpendiculairement à cette dernière. Cette tête (111) est solidaire de la partie de centrage (112) sous forme d'un pion cylindrique coopérant avec la largeur de la partie étranglée de plus petite dimension de la lumière (2a). Par exemple, chaque élément modulaire de base (1) présente, par rangée, avantageusement cinq pressions de verrouillage coopérant par conséquent avec trois lumières étranglées que présente les ailes d'appui des éléments faisant office de cheminée (2). Il suffit donc d'engager facialement les éléments de renforcement (2) par rapport à la face interne des panneaux modulaires de base (1) pour présenter la plus grande largeur de la lumière étranglée en regard des têtes (111) des pressions et de baisser ainsi l'élément (2) afin d'engager le pion cylindrique dans la partie rétrécie de la lumière étranglée afin d'assurer d'une manière concomitante un verrouillage automatique et instantané.

A noter que pour éviter tout démontage accidentel de la cheminée par rapport au panneau, ce dernier peut présenter, au niveau d'au moins une pression, une nervure (1n) coopérant en appui avec un bossage que présente une partie de l'élément de cheminée.

L'élément modulaire de base (1) et l'élément de cheminée (2) sont réalisés en tout matériau, notamment en matière plastique, et peuvent être obtenus par tout procédé de fabrication connu et approprié, notamment les éléments (1) et (2) peuvent être obtenus par injection.

Les avantages ressortent bien de la description, en particulier on souligne et on rappelle :
- la fixation instantanée et immédiate en position de juxtaposition des panneaux modulaires de base, sans nécessiter l'emploi d'organes rapportés quelconques d'assemblage, tout en permettant simultanément à cet assemblage d'obtenir une parfaite étanchéité au niveau de la jonction.
- le verrouillage des éléments de cheminée par rapport aux éléments de base, sans nécessiter l'emploi d'éléments extérieurs.
- la rapidité du montage en résultant sous la réduction des coûts d'installation.
- la simplicité de mise en oeuvre.
- l'efficacité des résultats obtenus.

## Revendications

1. Panneau pour la réalisation de bassin de piscine présentant une structure (1) préfabriquée de forme générale rectangulaire avec un cadre périphérique délimitant des ailes verticales d'assemblage (1a) et (1b) avec les panneaux adjacents entre les ailes étant rapporté un élément indépendant de renforcement (2) faisant office de cheminée, **caractérisé en ce que :**
- l'une des ailes verticales (1a) présente, d'une part, sur la totalité de sa hauteur, des moyens de centrage et d'étanchéité constitués par un profilé (1e) débordant de la face externe de l'aile considérée (1a) et présentant latéralement une lèvre d'étanchéité (1f), ledit profilé coopérant avec une forme en creux complémentaire (1g) que présente l'autre aile (1b), le profilé (1e) et la forme en creux (1g) présentant une section transversale très sensiblement triangulaire,
et, d'autre part, des moyens d'assemblage rapide (1j) du type encliquetable, coopérant avec des moyens complémentaires (1k) que présente ladite autre aile (1b);
- la face interne de la structure (1) est solidaire de pressions (11) présentant une tête (111) et une partie de centrage (112) pour coopérer avec une lumière étranglée (2a) que présente l' élément (2) de renforcement, lesdites pressions et lumières étant réparties sur la totalité de la hauteur de ladite structure.

2. Panneau selon la revendication 1, **caractérisé en ce que** les moyens d'assemblage du type encliquetable, sont constitués par des languettes (1j) présentant en bout une zone de crochetage (1j2), lesdites languettes (1j) étant réparties sur la hauteur de l'aile et coopérant avec des ouvertures débouchantes (1k) formées dans l'épaisseur de l'autre aile, d'une manière correspondante.

3. Panneau selon la revendication 1, **caractérisé en ce que** la tête (111) a une forme oblongue dont la largeur correspond sensiblement à la largeur de la plus grande partie de la lumière étranglée (2a) et en étant orientée perpendiculairement à cette dernière, ladite tête (111) étant solidaire de la partie de centrage sous forme d'un pion cylindrique coopérant avec la largeur de la partie étranglée, de plus petite dimension que la lumière.

4. Panneau selon l'une quelconque des revendications de 1 à 4, **caractérisé en ce qu'**il est réalisé en matière plastique.

## Claims

1. Panel for producing swimming pools, having a prefabricated structure (1) of rectangular overall shape with a peripheral surround delimiting vertical flanges (1a) and (1b) for assembly with the adjacent panels, an independent reinforcing element (2) acting as a hollow shaft being attached between the flanges, **characterized in that**:
- one of the vertical flanges (1a) has, on the one hand, over its entire height, centring and sealing means consisting of a profile (1e) protruding from the external face of the flange (1a) in question and laterally having a sealing lip (1f), the said profile collaborating with a complementary recessed shape (1g) exhibited by the other flange (1b), the profile (1e) and the hollow shape (1g) having a very substantially triangular cross section,
and, on the other hand, quick-assembly means (1j) of the clip-together type, collaborating with complementary means (1k) exhibited by the said other flange (1b);
- the internal face of the structure (1) is secured to press-studs (11) exhibiting a head (111) and a centring part (112) for collaborating with a necked aperture (2a) exhibited by the reinforcing element (2), the said press-studs and apertures being distributed over the entire height of the said structure.

2. Panel according to Claim 1, **characterized in that** the assembly means of the clip-together type consist of tabs (1j) exhibiting, at the ends, a catching region (1j2), the said tabs (1j) being distributed over the height of the flange and collaborating with open openings (1k) formed in the thickness of the other flange, in correspondence.

3. Panel according to Claim 1, **characterized in that** the head (111) has an oblong shape, the width of which substantially corresponds to the width of the largest part of the necked aperture (2a), being directed at right angles to the latter, the said head (111) being secured to the centring part in the form of a cylindrical peg collaborating with the width of the necked part, which has a smaller size than the aperture.

4. Panel according to any one of Claims 1 to 4, **characterized in that** it is made of plastic.

## Patentansprüche

1. Platte für den Bau von Schwimmbecken mit einer weitgehend rechteckigen, vorgefertigten Struktur (1) und einem umlaufenden Rahmen, der senkrechte Rippen (1a) und (1b) zum Zusammenbauen mit den angrenzenden Platten besitzt, wobei zwischen den Rippen ein eigenständiges, einen Kamin bildendes Verstärkungsteil (2) eingebaut ist, **dadurch gekennzeichnet, dass**
- eine der senkrechten Rippen (1a) einerseits über ihre gesamte Höhe Mittel zum Zentrieren und Abdichten besitzt, die aus einem Profil (1e) bestehen, das über den Außenrand der betreffenden Rippe (1a) hinausragt und seitlich eine Dichtlippe (1f) aufweist, wobei das Profil mit einem entsprechenden Hohlprofil (1g) zusammenwirkt, das in der anderen Rippe (1b) angebracht ist, und das Profil (1e) und das Hohlprofil (1g) einen weitgehend dreieckigen Querschnitt besitzen,
und andererseits Mittel (1j) zum schnellen Zusammenbauen durch Einrasten besitzt, die mit den entsprechenden Mitteln (1k) zusammenwirken, die an der anderen Rippe (1b) angebracht sind,
- die Innenseite der Struktur (1) fest mit jeweils aus einem Kopf (111) und einem Zentrierstift (112) bestehenden Befestigungsteilen (11) verbunden ist, die mit entsprechenden, eine Einschnürung aufweisenden Öffnungen (2a) in dem Verstärkungsteil (2) zusammenwirken, wobei die Befestigungsteile und die entsprechenden Öffnungen über die gesamte Höhe der Struktur verteilt sind.

2. Platte nach Patentanspruch 1, **dadurch gekennzeichnet, dass** die Mittel (1j) zum Zusammenbauen durch Einrasten aus Laschen (1j) bestehen, die ein hakenförmiges Ende (1j2) aufweisen, wobei die Laschen (1j) über die Höhe der Rippe verteilt sind und mit entsprechenden, in der Wand der anderen Rippe angebrachten Öffnungen (1k) zusammenwirken.

3. Platte nach Patentanspruch 1, **dadurch gekennzeichnet, dass** der Kopf (111) eine längliche Form besitzt, deren Breite weitgehend der Breite des größeren Teils der eine Einschnürung aufweisenden Öffnung (2a) entspricht und senkrecht zu letzterer ausgerichtet ist, wobei der Kopf (111) fest mit dem Zentrierstift verbunden ist, der die Form eines zylindrischen Nippels hat und mit der Breite der Einschnürung zusammenwirkt, deren Abmessungen geringer als die der Öffnung sind.

4. Platte nach Patentanspruch 1 bis 4, **dadurch gekennzeichnet, dass** sie aus Kunststoff gefertigt ist.
